# FASCICULE DE BREVET EUROPEEN

(11) **EP 2 526 589 B1**
(45) Date de publication et mention de la délivrance du brevet: **12.11.2014**
(21) Numéro de dépôt: 11700458.0
(22) Date de dépôt: 21.01.2011
(51) Int. Cl.: H01Q 9/04, H01Q 1/38

(54) **ANTENNE IMPRIMEE OPTIQUEMENT TRANSPARENTE A PLAN DE MASSE MAILLE**
DURCHSICHTIGE GEDRUCKTE ANTENNE MIT GITTERGRUNDPLATTE
TRANSPARENT PRINTED ANTENNA WITH MESH GROUND PLANE

(30) Priorité: 21.01.2010 FR 1050392
(43) Date de publication de la demande: 28.11.2012
(73) Titulaire: Bouygues Telecom, 75116 Paris (FR)
(72) Inventeur: MOTTA CRUZ, Eduardo, F-44800 Saint Herblain (FR); HAUTCOEUR, Julien, J8Y2N1 Gatineau , Québec (CA); HIMDI, Mohamed, F-35200 Rennes (FR); COLOMBEL, Franck, F-35160 Montfort Sur Meu (FR); CASTEL, Xavier, F-22100 Lehon (FR)
(74) Mandataire: Regimbeau
(86) Numéro de dépôt international: PCT/EP2011/050828
(87) Numéro de publication internationale: WO 2011/089219

(56) Documents cités:
- WO-A1-99/53568
- JP-A- 2008 219 125
- US-A1- 2003 142 018
- CLASEN G ET AL: "Patch antennas constructed from meshes", ANTENNAS AND PROPAGATION SOCIETY, 1999. IEEE INTERNATIONAL SYMPOSIUM 1 999 ORLANDO, FL, USA 11-16 JULY 1999, PISCATAWAY, NJ, USA,IEEE, US LNKD- DOI:10.1109/APS.1999.789350, vol. 4, 11 juillet 1999 (1999-07-11), pages 2638-2641, XP010347896, ISBN: 978-0-7803-5639-9

## Description

### DOMAINE DE L'INVENTION

Le domaine de l'invention est celui des antennes de télécommunication, et plus particulièrement celui des antennes imprimées pour les réseaux cellulaires mobiles et pour les faisceaux hertziens

Dans ce cadre général, l'invention concerne plus précisément une antenne imprimée optiquement transparente dont le plan de masse est constitué par un maillage métallique, typiquement en forme de grille.

### ARRIERE PLAN DE L'INVENTION

Une antenne imprimée comprend de manière classiquement connue en soi un plan de masse, un plan de rayonnement sous la forme d'un ou plusieurs éléments rayonnants, et un substrat diélectrique interposé entre le plan de masse et le plan de rayonnement.

Les éléments rayonnants (également désignés par le terme « patch » selon la terminologie anglo-saxonne consacrée) sont typiquement constitués d'une surface carrée conductrice alimentée par une ligne micro-ruban (« microstrip » selon la terminologie anglo-saxonne) imprimée sur le même substrat ou sur une autre couche, prenant souvent la forme d'une ligne triplaque.

Il a été proposé de réaliser des antennes imprimées optiquement transparentes, notamment afin de les rendre plus discrètes ou encore de les intégrer au sein de surfaces vitrées « rayonnantes ».

Une première technique consiste à utiliser un substrat diélectrique transparent de type verre ou plexiglas, et à former le plan de masse et le ou les éléments rayonnants du plan de rayonnement par dépôt d'un matériau conducteur optiquement transparent (par exemple de l'oxyde d'indium dopé à l'étain ITO ou de l'oxyde d'étain dopé à l'argent AgHT) sur un film plastique, par exemple sur un film en polyester.

Une seconde technique, connue par exemple du document JP 2006-303846, consiste à utiliser un substrat diélectrique transparent de type verre ou plexiglas et à réaliser l'un et/ou l'autre du plan de masse et du plan de rayonnement sous la forme d'un maillage de métal (par exemple de l'argent ou du cuivre), typiquement en forme de grille. Le niveau de transparence est alors défini par les dimensions des ouvertures de la maille vis-à-vis de la largeur des fils de la maille.

Dans ce second type d'antenne transparente, et considérant un plan de masse ainsi maillé, plus le niveau de transparence du plan de masse est élevé (grande dimension des ouvertures de la maille devant la largeur des fils), plus sa résistance ohmique est élevée (moins de métal donc plus résistif). La conductance du plan de masse étant réduite, l'efficacité globale de l'antenne est alors moindre.

On comprend donc qu'un compromis doit être réalisé entre les performances électromagnétiques de l'antenne et son niveau de transparence.

L'invention a pour premier objectif d'atteindre le meilleur compromis possible en fournissant une antenne imprimée à plan de masse maillé présentant un niveau de transparence optique optimisé sans pour autant en compromettre les performances électromagnétiques.

Un autre objectif de l'invention est de proposer une antenne imprimée optiquement transparente dont une ligne d'alimentation micro-ruban de plusieurs éléments rayonnants est conçue de manière à permettre une pondération de l'alimentation des différents éléments rayonnants sans pour autant engendrer de rayonnements parasites.

Encore un autre objectif de l'invention vise à réduire les rayonnements parasites en face arrière d'une antenne transparente à plan de masse maillé

Encore un autre objectif de l'invention est d'optimiser la transparence dans un système multicouche.

### EXPOSÉ DE L'INVENTION

L'invention propose selon un premier aspect une antenne imprimée optiquement transparente comprenant un plan de masse constitué par un maillage métallique dont le dimensionnement n'est pas uniforme, un plan de rayonnement comprenant un ou plusieurs éléments rayonnants, et un substrat diélectrique optiquement transparent interposé entre le plan de masse et le plan de rayonnement, caractérisée en ce que le maillage du plan de masse présente, au niveau d'une première région du plan de masse en vis-à vis d'une région du plan de rayonnement englobant un ou plusieurs éléments rayonnants et engendrant une forte activité électromagnétique, un premier dimensionnement resserré du maillage, le maillage s'aérant progressivement au voisinage de ladite première région pour gagner en transparence jusqu'à atteindre un second dimensionnement du maillage, plus large que le premier dimensionnement, au niveau d'une second région du plan de masse en vis-vis d'une région du plan de rayonnement engendrant une faible activité électromagnétique.

Certains aspects préférés, mais non limitatifs, de cette antenne sont les suivants :
- une région intermédiaire au moins est intercalée entre la première et la seconde région du plan de masse, ladite région intermédiaire présentant un dimensionnement du maillage intermédiaire entre le premier et le second dimensionnements du maillage ;
- le second dimensionnement du maillage assure un niveau de transparence d'au moins 90% ;
- le premier dimensionnement du maillage assure un niveau de transparence d'au plus 70% ;
- elle comprend en outre une ligne d'alimentation micro-ruban d'une pluralité d'éléments rayonnants, la ligne d'alimentation étant constituée par un maillage métallique de largeur constante ;
- le dimensionnement du maillage métallique de la ligne d'alimentation micro-ruban est non uniforme le long de la ligne afin d'en modifier la résistance et ainsi pondérer l'alimentation d'un ou plusieurs éléments rayonnants de ladite pluralité d'éléments rayonnants ;
- le dimensionnement du maillage de la ligne d'alimentation est identique entre deux éléments rayonnants consécutifs le long de la ligne, et est modifiée au moins une fois le long de la ligne de manière à ce que la ligne apporte moins de puissance à l'élément rayonnant en bout de ligne qu'à l'élément rayonnant en début de ligne ;
- le maillage métallique du plan de masse présente des discontinuités en bordure de l'antenne, les discontinuités augmentant progressivement au fur et à mesure que l'on se rapproche des bords de l'antenne ;
- les discontinuités sont localisées le long des arêtes reliant entre eux les noeuds du maillage ou localisées au niveau des noeuds du maillage ;
- les discontinuités sont d'une amplitude telle qu'elles engendrent une augmentation progressive du pas de maillage en bordure de l'antenne ;
- une ligne d'alimentation d'un ou plusieurs éléments rayonnants et/ou la zone du plan de masse proche de ladite ligne d'alimentation sont constituées d'un maillage métallique très serré à opaque dans les zones à forte dissipation thermique ;
- les éléments rayonnants et le maillage métallique du plan de masse sont réalisés sur un substrat transparent souple ou sur un substrat transparent rigide courbé dans le but d'épouser une surface conforme.

### BREVE DESCRIPTION DES DESSINS

D'autres aspects, buts et avantages de la présente invention apparaîtront mieux à la lecture de la description détaillée suivante de formes de réalisation préférées de celle-ci, donnée à titre d'exemple non limitatif, et faite en référence aux dessins annexés sur lesquels :
- la figure 1 est un schéma illustrant une antenne imprimée ;
- la figure 2 est un schéma illustrant d'une part la répartition de l'activité électromagnétique au niveau du plan de masse d'une antenne imprimée du type de celle représentée sur la figure 1 et d'autre part la variation du dimensionnement du maillage du plan de masse conforme à l'invention ;
- la figure 3 représente la variation du dimensionnement du maillage du plan de masse d'une antenne imprimée conforme à l'invention disposant d'un réseau d'éléments rayonnants ;
- la figure 4 représente une ligne d'alimentation micro-ruban présentant des discontinuités de largeur ;
- les figures 5 et 6 représentent une ligne d'alimentation micro-ruban constituée d'un maillage métallique de largeur constante conformément à deux modes de réalisation possible de l'invention ;
- les figures 7 et 8 illustrent des variations possibles du dimensionnement du maillage d'une ligne d'alimentation micro-ruban de largeur constante ;
- les figures 9a-9c, 10 et 11 représentent différentes réalisations possibles de discontinuités du plan de masse maillé en bordure de l'antenne ;
- les figures 12a et 12b représentent respectivement un maillage de face active de l'antenne et un maillage du plan de masse de l'antenne ;
- les figures 13a et 13b représentent des alignements imparfaits des maillages des figures 12a et 12b ;
- les figures 14a-14f représentent différents alignements possibles des maillages de la face active et du plan de masse sans altération de la transparence optique générale de l'antenne ;
- les figures 15a-15d représentent différentes formes possibles du maillage des parties métalliques de l'antenne transparente.

### DESCRIPTION DETAILLEE DE L'INVENTION

Dans le cadre de l'invention, on entend par matériau « optiquement transparent », un matériau substantiellement transparent dans au moins une partie du domaine de la lumière visible, laissant passer au moins environ 30% de cette lumière, et de préférence plus de 60% de la lumière.

En référence à la figure 1, on a représenté une antenne imprimée optiquement transparente conforme à un mode de réalisation possible de l'invention.

L'antenne comprend un plan de masse 1 constitué par un maillage métallique, un plan de rayonnement comprenant un ou plusieurs éléments rayonnants 2, et un substrat diélectrique optiquement transparent 3 interposé entre le plan de masse et le plan de rayonnement.

Le ou les éléments rayonnants 2 et le maillage métallique du plan de masse 1 peuvent notamment être réalisés sur un substrat transparent souple ou sur un substrat transparent rigide déjà courbé dans le but d'épouser une surface conforme.

Un maillage métallique est par exemple réalisé en fer, nickel, chrome, titane, tantale, molybdène, étain, indium, zinc, tungstène, platine, manganèse, magnésium, plomb, de préférence en argent, cuivre, or ou aluminium ou alliage de métaux choisi selon la conductivité électrique. Il prend typiquement la forme d'une grille dont le ratio entre la dimension des ouvertures de la grille et la largeur des fils de la maille définit le niveau de transparence optique du plan de masse. L'invention n'est toutefois pas limitée à l'utilisation d'un maillage en forme de grille, d'autres formes étant bien entendu envisageables comme cela sera discuté plus en détail par la suite en liaison avec les figures 15a-15d.

On précise ici que le dimensionnement du maillage est caractérisé par son pas (ou sa périodicité) et par la largeur des fils métalliques (ou par l'ouverture réalisées dans le pas).

Le maillage métallique peut être obtenu par différents moyens.

Le matériau métallique support peut ainsi être constitué d'une feuille métallique (clinquant) ou d'une couche mince métallique déposée sur un substrat transparent inorganique (verre) ou organique (plexiglas, polyméthylpentène, polycarbonate, BCB,...). On relèvera que l'utilisation de substrats de polymère souple à faible perte facilite le transfert de l'antenne sur les supports adaptés (fenêtre, vitrine, pare-brise de véhicule...).

Le dépôt métallique peut être réalisé par voie physique (PVD), par exemple par pulvérisation, évaporation sous vide, ablation laser, etc.

Le dépôt métallique peut également être réalisé par d'autres voies, par exemple dépôt chimique (argenture, cuivrage, dorure, aluminure, étamage, nickelage,...), par sérigraphie, par dépôt électrolytique, par dépôt chimique en phase vapeur (CVD, PECVD, OMCVD, ...), etc.

Les ouvertures du maillage métallique dans la feuille ou film métallique peuvent être réalisées par photolithogravure standard à partir d'un photomasque ou d'un masque transféré par écriture laser sur une réserve et la gravure chimique associée, ou par tampongraphie suivie d'une gravure chimique, ou encore par gravure ionique au travers d'un masque.

Le maillage peut également être directement réalisé par sérigraphie au travers d'un écran (« screen printing » selon la terminologie anglo-saxonne consacrée), par impression par jet d'une encre conductrice (et recuit associé), par électroformage, par écriture directe via la décomposition sous faisceau laser d'un organométallique, etc.

Bien entendu, la présente invention n'est nullement limitée aux modes de réalisation décrits ici, mais englobe, bien au contraire, toute variante à la portée de l'homme du métier et particulièrement la combinaison de différents modes de réalisation de la présente invention.

Revenant à la description de la figure 1, le substrat diélectrique optiquement transparent 3 est par exemple en verre ou en plexiglas. On a par ailleurs représenté sur la figure 1 un seul élément rayonnant 2 sous la forme d'une plaque conductrice carrée, de côté λ/2, où λ représente la longueur d'onde guidée sur le substrat diélectrique et qui correspond à la fréquence de rayonnement principale de l'antenne. L'invention n'est toutefois pas limitée à un plan de rayonnement constitué d'un seul élément rayonnant carré, mais s'étend bien entendu à d'autres formes d'élément rayonnant ainsi qu'à des plans de rayonnement constitués d'une pluralité d'éléments rayonnants, et notamment à des plans de rayonnement présentant un ou plusieurs réseaux d'éléments rayonnants.

Selon un mode de réalisation possible, le ou les éléments rayonnants du plan de rayonnement sont eux-mêmes optiquement transparents. Ils sont alors par exemple également constitués par un maillage métallique.

Lors de la réalisation d'une antenne optiquement transparente avec l'utilisation d'un maillage de métal, un compromis doit être réalisé entre les performances électromagnétiques et le niveau de transparence. En effet, plus le niveau de transparence est élevé (grande dimension des ouvertures de la grille devant la largeur des fils de la maille), plus la résistance ohmique du plan de masse maillé est élevée (moins de métal donc plus résistif).

Cependant l'activité électromagnétique au niveau du plan de masse de l'antenne n'est pas homogène sur toute sa surface. En effet, les zones éloignées des éléments rayonnants présentent une activité réduite. Dans ces zones, le plan de masse n'a donc pas besoin d'un blindage électromagnétique aussi important (haute conductance c'est-à-dire une résistance faible) qu'au niveau des éléments rayonnants.

On a représenté en haut sur la figure 2 une modélisation de l'activité électromagnétique des champs au niveau du plan de masse. On constate que cette activité est effectivement concentrée sous et en bordure du patch rayonnant 2.

Afin obtenir la plus grande transparence sur une antenne du type patch imprimé sur un substrat diélectrique optiquement transparent avec plan de masse maillé, l'invention propose de localiser les zones où l'activité électromagnétique est plus ou moins importante et de faire correspondre le maillage transparent le plus approprié pour chacune de ces zones.

L'invention propose plus précisément que le dimensionnement du maillage du plan de masse ne soit pas uniforme sur toute la surface du plan de masse et qu'il présente au niveau d'une première région du plan de masse en vis-à vis d'une région du plan de rayonnement engendrant une forte activité électromagnétique, un premier dimensionnement resserré du maillage. Le maillage du plan de masse vient en outre s'aérer progressivement au voisinage de ladite première région pour gagner en transparence jusqu'à atteindre un second dimensionnement du maillage, plus large que le premier dimensionnement du maillage, au niveau d'une seconde région du plan de masse en vis-vis d'une région du plan de rayonnement engendrant une faible activité électromagnétique.

On a représenté en bas sur la figure 2, une vue élargie d'une partie 4 de la grille métallique formant le plan de masse en vis-à vis d'une partie du coin inférieur gauche du patch carré 2.

Sur cette figure 2, la grille métallique du plan de masse présente une première région 5 localisée sous le patch et en bordure immédiate de celui-ci, où les intensités en courant sont les plus importantes. Dans cette première région 5, le maillage est resserré (premier dimensionnement du maillage) pour assurer une bonne conductance. La transparence optique est donc réduite.

A titre d'exemple, le premier dimensionnement du maillage assure un niveau de transparence d'au plus 70% (sans prise en compte des pertes de Fresnel).

Au-delà de cette première région 5, le maillage s'aère progressivement pour gagner en transparence jusqu'à atteindre un second dimensionnement du maillage, plus large que le premier dimensionnement du maillage, au niveau d'une seconde région 7 du plan de masse en vis-vis d'une région du plan de rayonnement engendrant une faible activité électromagnétique.

A titre d'exemple, le second dimensionnement du maillage assure un niveau de transparence d'au moins 90% (sans prise en compte des pertes de Fresnel).

On a ainsi représenté sur la figure 2, une région intermédiaire 6 intercalée entre la première 5 et la seconde région 7 du plan de masse, ladite région intermédiaire présentant un dimensionnement de maillage intermédiaire entre le premier et le second dimensionnements du maillage. Le niveau de transparence assuré par cette région intermédiaire est par exemple de l'ordre de 80 % (sans prise en compte des pertes de Fresnel).

L'invention n'est toutefois pas limitée à une seule région intermédiaire, mais s'étend également au cas où une pluralité de régions intermédiaires est intercalée entre la première et la seconde région, les régions intermédiaires présentant une transparence d'autant plus élevée que l'on s'écarte de la première région.

On relèvera que le changement du niveau de conductance (et donc de transparence optique) du plan de masse ne doit pas être réalisé brutalement, mais qu'il doit au contraire suivre les lois d'atténuation et de propagation des champs, par exemple selon une loi de décroissance linéaire ou quadratique. La ou les régions intermédiaires permettent d'assurer cette décroissance progressive de la conductance du plan de masse.

On notera que la technique de conception décrite ci-dessus visant à faire varier le dimensionnement du maillage s'applique principalement au plan de masse maillé puisque les éléments rayonnants et le réseau d'alimentation (lignes micro-ruban ou microstrip) ont obligatoirement besoin d'un niveau de conductance important car c'est sur eux que se concentre la plus forte activité électromagnétique.

On relèvera à cet égard que la variation progressive de la conductance et de la transparence du plan de masse conforme à l'invention n'est pas limitée aux régions en vis-à vis d'un élément rayonnant mais à également vocation à s'appliquer dans les zones à forte dissipation thermique du fait de la présence de forts niveaux de puissance notamment à l'entrée de l'antenne et dans le premier stade d'arborescence du réseau d'alimentation. Si besoin, certaines zones du plan de masse et/ou tronçons de lignes micro-ruban peuvent présenter un maillage métallique très resserré voire être dépourvus de maillage métallique et par conséquent être opaques à 100%.

On relèvera par ailleurs que la ligne d'alimentation peut être une ligne triplaque comprenant une ligne conductrice prise en sandwich entre deux plans de masse de ligne triplaque. Des fentes de rayonnement d'onde peuvent en outre être pratiquées dans l'un des plans de masse de ligne triplaque de manière à être positionnées sous les éléments rayonnants afin d'assurer un couplage électromagnétique.

Comme présenté précédemment, la première région s'étend sous le patch et en bordure immédiate de celui-ci. La première région correspond ainsi à une région plus large que le patch, correspondant globalement à la taille physique du patch et à une région de contour correspondant à une région de débordement des champs (de l'ordre de deux fois l'épaisseur du substrat, soit de l'ordre de 4 mm dans le domaine d'application de l'invention).

Bien entendu lorsque l'antenne présente plusieurs éléments rayonnants, la variation du dimensionnement du maillage du plan de masse est réalisée en plusieurs régions du plan de masse, pour faire correspondre en vis-à-vis de chaque élément rayonnant une région de forte conductance.

Dans certaines applications, les éléments rayonnants sont situés à proximité l'un de l'autre, et ne sont pas séparés d'une distance supérieure à celle, 4 mm typiquement, du débordement des champs. Dans ce cas de figure, et comme cela est représentée sur la figure 3, une première région 8 du plan de masse de forte conductance n'est pas localisée en vis-à-vis d'un seul élément rayonnant, mais s'étend en vis-à-vis d'une pluralité d'éléments rayonnants qui définissent ensemble une région de forte activité électromagnétique.

On a également représenté sur la figure 3, une région 9 à l'intérieur de la première région 8. Cette région 9 est suffisamment éloignée des éléments rayonnants pour qu'il soit possible d'y réaliser au niveau du plan de masse une diminution progressive du niveau de conductance, et par là d'augmenter le niveau de transparence.

Lorsque le ou les éléments rayonnants sont eux mêmes réalisés sous la forme d'un maillage métallique, on prévoit avantageusement que le dimensionnement du maillage des éléments rayonnants corresponde audit premier dimensionnement resserré du maillage de la première région du plan de masse et que les maillages métalliques de la première région du plan de masse et du ou des éléments rayonnants soient parfaitement alignées. A tout le moins, on prévoit d'optimiser la transparence conformément au troisième mode de réalisation de l'invention exposé ci-après.

Selon un premier mode de réalisation avantageux de l'invention, on peut également prévoir d'utiliser une ligne d'alimentation micro-ruban (microstrip) maillée afin de pondérer un réseau d'alimentation. On comprendra qu'une telle pondération peut être mise en oeuvre indépendamment de la variation du dimensionnement du maillage du plan de masse décrite précédemment.

Lors de l'alimentation de plusieurs éléments rayonnants sur une antenne réseau, il peut être nécessaire de pondérer l'alimentation des éléments rayonnants pour diverses raisons, par exemple pour améliorer le diagramme de rayonnement de l'antenne notamment afin de réduire le niveau des lobes secondaires.

Dans le cas d'une antenne réalisée avec la technologie imprimée (cuivre sur substrat diélectrique par exemple), la pondération est réalisée en modifiant l'impédance des lignes d'alimentation microstrip de sorte que les différents éléments rayonnants le long de la ligne ne reçoivent pas le même niveau de puissance.

Pour ce faire, il est connu d'intercaler des transformateurs d'impédance entre les éléments rayonnants agencés le long d'une ligne d'alimentation micro-ruban.

Les transformateurs sont plus précisément prévus avec des rapports de transformation correspondant aux atténuations progressives que l'on souhaite obtenir. Les transformateurs sont typiquement des transformateurs quart d'onde ou demi-onde ; il peut également s'agir de transformateurs disposant de lois dites progressives (par exemple des lois exponentielles ou logarithmiques).

On a représenté sur la figure 4 une ligne micro-ruban pleine 10 comprenant deux lignes quart d'onde de largeurs W1 et W2 différentes correspondant à des impédances Z1 et Z2, avec W1 > W2 et donc Z1<Z2. On modifie ainsi les caractéristiques hyperfréquences de la ligne de transmission en introduisant des discontinuités 11 de largeur de ligne.

Or les discontinuités 11 introduites pour réaliser des fonctions hyperfréquences classiques (adaptation d'impédance, bout déphaseur ou «stub» selon la terminologie anglo-saxonne, filtre...) produisent des rayonnements parasites 12 qui viennent dégrader l'efficacité et la pureté de rayonnement des antennes.

En particulier, les transformateurs produisent des discontinuités 11 sur la ligne d'alimentation qui engendrent un rayonnement parasite 12 en partie responsable des niveaux importants de composante croisée dans le plan H du diagramme de rayonnement de l'antenne imprimée (à environ - 10 dB).

Dans le cadre de l'invention, on prévoit d'utiliser une ligne d'alimentation d'une pluralité d'éléments rayonnants constituée par un maillage métallique de largeur constante.

En référence à la figure 5, la ligne d'alimentation 13 est constituée par un maillage métallique présentant une largeur constante W1 et un niveau de transparence T1 correspondant à des pertes α1. On a représenté sur la figure 6 une ligne d'alimentation 14 constituée par un maillage métallique présentant une largeur constante W2 et un niveau de transparence T2 correspondant à des pertes α2. Pour W1 = W2, les lignes 13 et 14 présentent une même impédance caractéristique, mais des niveaux d'affaiblissement α1 et α2 différents. L'une ou l'autre de ces lignes pourra être choisie selon l'application envisagée.

Si on souhaite disposer d'une ligne possédant un niveau d'affaiblissement α1, on fixe α1, on en déduit son pas de maillage et la dimension des ouvertures ainsi que la transparence T1 correspondante. Enfin, on ajuste la largeur W1 pour obtenir une impédance caractéristique Z1 souhaitée.

Selon une variante avantageuse représentée sur les figures 7 et 8 représentant chacune un demi-réseau d'éléments rayonnants, le dimensionnement du maillage des lignes d'alimentation 15, 16 (constituée par un maillage métallique de largeur constante) n'est pas uniforme le long de la ligne.

Ceci permet de modifier la résistance de la ligne et ainsi de pondérer l'alimentation d'un ou plusieurs éléments rayonnants alimentés par la ligne. En effet, plus les ouvertures du maillage de la ligne sont grandes et plus sa résistance augmentera. Or plus une ligne d'alimentation est résistive, et plus l'amplitude du signal en sortie est faible. L'idée est donc d'ajuster la résistance de la ligne microstrip d'alimentation en modifiant les ouvertures du maillage pour pondérer l'alimentation des éléments rayonnants. En outre, plus la dimension des ouvertures augmente, plus la transparence optique de la ligne d'alimentation augmente.

On a ainsi représenté sur la figure 7, deux lignes quart d'onde 15a, 15b de même largeur W et donc de mêmes impédances caractéristiques (Z1 = Z2) mais de niveaux de transparence T1 et T2 différents du fait des différences dans le dimensionnement du maillage utilisé respectivement, correspondant à des niveaux d'affaiblissement α1 et α2 (pertes en dB/m) (avec T1 < T2 et donc α 1 < α 2).

Comme représenté sur la figure 8, la largeur de la ligne d'alimentation 16 est conservée entre deux éléments rayonnants 17-20 consécutifs le long de la ligne, et le pas et/ou l'ouverture du maillage augmente(nt) au moins une fois le long de la ligne de manière à ce que la ligne apporte moins de puissance à l'élément rayonnant en bout de ligne 20 qu'à l'élément rayonnant en début de ligne 17. Sur cette figure 8, les différents éléments rayonnants 17-20 présentent une pondération de leur alimentation de niveau respectivement 1 ; 0,9 ; 0,7 et 0,5. Il est bien entendu possible de conserver le même dimensionnement de maillage au niveau d'un ou de plusieurs éléments rayonnants, et ce afin de ne pas engendrer de différences de pondération de l'alimentation entre deux ou plus éléments rayonnants.

On comprendra que l'on réalise alors dans le cadre de cette variante de réalisation avantageuse une pondération « intégrée » à la ligne, laquelle ne présente donc plus les discontinuités liées à l'utilisation de transformateurs.

Selon un second mode de réalisation avantageux de l'invention, on peut également prévoir de varier la résistance du maillage du plan de masse en réalisant des discontinuités sur le maillage métallique pour réduire les rayonnements parasites. On comprendra que, comme pour le premier mode de réalisation décrit ci-dessus, ce second mode de réalisation peut être mise en oeuvre indépendamment de la variation du dimensionnement du maillage du plan de masse.

Le rôle directif de l'antenne imprimée transparente passe par la réduction des rayonnements parasites, notamment sur le plan arrière. Or les bords de l'antenne sont responsables du rayonnement de la face arrière dans la mesure où ils engendrent une radiation diffractive.

On prévoit dans ce second mode de réalisation de limiter progressivement le rayonnement sur les bords de l'antenne transparente en augmentant progressivement les pertes du conducteur métallique constituant le plan de masse (dans notre cas, les pertes résistives du maillage) au voisinage des bords de l'antenne. Pour ce faire, on introduit des discontinuités dans le maillage en bordure de l'antenne, typiquement à λ/4 des bords du plan de masse (où λ représente la longueur d'onde guidée sur le substrat diélectrique et qui correspond à la fréquence de rayonnement principale de l'antenne), les discontinuités augmentant progressivement (en nombre et en dimension) au fur et à mesure que l'on se rapproche des bords de l'antenne.

En référence aux figures 9a-9c, on a représenté respectivement des discontinuités progressives D engendrées dans un maillage de pas 100 µm et de type 90/10 (ouverture carrée de 90 µm de coté avec une largeur de fils métalliques de 10 µm) le long des arêtes reliant entre eux les noeuds du maillage, suivant la direction X (figure 9a), la direction Y (figure 9b) ou suivant les directions X et Y (figure 9c).

On a représenté sur la figure 10 des discontinuités progressives D engendrées dans un maillage de type 90/10 au niveau des noeuds du maillage.

On a représenté sur la figure 11 un cas limite dans lequel les discontinuités D sont d'une amplitude telle qu'elles engendrent une augmentation progressive du pas de maillage (à largeur de fil constante) en bordure de l'antenne. En augmentant le pas du maillage (à largeur de fil constante) progressivement, la résistance par carré augmente et par conséquent les pertes métalliques aussi. Notons que la résistance par carré est définie comme la résistivité du film métallique rapportée à son épaisseur. Le plan de masse au bord de l'antenne peut ainsi présenter un pas de maillage très élevé (par exemple 1600 µm de type 1590/10 : la résistance par carré sera multipliée par un facteur 16 par rapport à un maillage traditionnel de type 90/10 à épaisseur de métallisation constante). De plus, la transparence optique du plan de masse en sera améliorée sur ses bords.

On peut également prévoir de limiter le rayonnement arrière en associant les différents exemples de discontinuités D représentées sur les figures 9a-9c, 10 et 11.

On peut également prévoir de limiter le rayonnement arrière en limitant l'épaisseur de métallisation du maillage sur les bords de l'antenne afin d'accroître localement la résistance par carré, avec ou sans présence des discontinuités.

On peut également prévoir de limiter le rayonnement arrière en déposant un film d'oxyde transparent et conducteur(OTC) ou d'un multicouche OTC/métal/... (plein ou maillé) sur les bords de l'antenne afin d'accroître localement la résistance par carré, avec ou sans présence des discontinuités.

Selon un troisième mode de réalisation avantageux de l'invention, on peut également prévoir d'optimiser la transparence dans un milieu multicouches comprenant deux couches maillées superposées. On comprendra que, comme pour les premier et second modes de réalisation décrits ci-dessus, ce troisième mode de réalisation peut être mise en oeuvre indépendamment de la variation du dimensionnement du maillage du plan de masse.

On a représenté sur la figure 12a une partie du maillage de la face active du type 90/10 : pas de 100 µm avec une largeur de ligne de 10 µm et une ouverture 90 µm. La transparence optique T de la face active est égale à 75 % en tenant compte des pertes de Fresnel.

On a représenté sur la figure 12b une partie du maillage du plan de masse du type 90/10 : pas de 100 µm avec une largeur de ligne de 10 µm et une ouverture 90 µm. La transparence optique T du plan de masse est égale à 75 % en tenant compte des pertes de Fresnel.

On a représenté sur la figure 13a un alignement à 45° du maillage de la face active par rapport à celui du plan de masse. Lorsque l'alignement de ces maillages est quelconque, on constate une réduction systématique de la transparence optique globale de l'antenne (T << 75 %).

On a représenté sur la figure 13b un alignement imparfait, avec un désalignement de 2° du maillage de la face active par rapport à celui du plan de masse. On constate une légère réduction de la transparence optique de l'antenne (T<75%), mais également l'apparition de figures de Moiré qui vont venir limiter la discrétion visuelle des antennes.

On cherche donc à superposer le maillage de la face active avec le maillage du plan de masse sans altération de la transparence optique globale de l'antenne. Différentes possibilités sont présentées ci-après en liaison avec les figures 14a-14f.

On a représenté sur la figure la figure 14a le cas idéal d'un alignement parfait entre la face active et le plan de masse (le maillage utilisé sur les 2 faces métallisées est identique, de type 90/10). La transparence optique de l'antenne est conservée (T = 75%) tandis que la résistance par carré de la face active et du plan de masse sont égales (à épaisseur de métallisation constante).

On a représenté sur la figure 14b un alignement parfait entre la face active et le plan de masse avec un pas de maillage différent (face active de maillage 90/10 et plan de masse de maillage 190/10). La transparence optique de l'antenne est conservée (T = 75%) tandis que la résistance par carré du plan de masse est doublée par rapport à celle de la face active (à épaisseur de métallisation constante).

On a représenté sur la figure 14c un alignement parfait entre une face active de maille carrée de type 90/10 et un plan de masse de maille rectangulaire de type 190/10 suivant l'axe X et de type 90/10 suivant l'axe Y. La transparence optique de l'antenne est conservée (T = 75%). La résistance par carré du plan de masse est identique à celle de la face active si les lignes de courant se propagent dans la direction X (à épaisseur de métallisation constante) tandis que la résistance par carré du plan de masse est doublée par rapport à celle de la face active si les lignes de courant se propagent dans la direction Y (à épaisseur de métallisation constante). En cas de propagation du courant isotrope dans le plan de masse, sa résistance par carré apparente sera une convolution des 2 résultats précédents.

On a représenté sur la figure 14d un alignement parfait entre la face active (maillage 90/10) et le plan de masse (maillage 95/5) avec des largeurs de fil différentes. La transparence optique de l'antenne est conservée (T = 75%) tandis que la résistance par carré du plan de masse est doublée par rapport à celle de la face active (à épaisseur de métallisation constante). Un désalignement du plan de masse de ± 2,5 µm suivant les directions X et/ou Y par rapport à la face active n'altèrera pas la transparence optique de l'antenne.

On a représenté sur la figure 14e un alignement parfait entre la face active et le plan de masse avec un pas de maillage différent et des largeurs de fil différentes (face active de maillage 90/10 et plan de masse de maillage 195/5). La transparence optique de l'antenne est conservée (T = 75%). La résistance par carré du plan de masse est quadruplée par rapport à celle de la face active (à épaisseur de métallisation constante). Un désalignement du plan de masse de ± 2,5 µm suivant les directions X et/ou Y par rapport à la face active n'altèrera pas la transparence optique de l'antenne.

On a représenté sur la figure 14f un alignement parfait entre la face active (maille carré) et le plan de masse (maille rectangulaire) avec un pas de maillage différent et des largeurs de fil différentes (face active de maillage 90/10 et plan de masse de maillage 195/5 suivant X et 95/5 suivant Y). La transparence optique de l'antenne est conservée (T = 75%). La résistance par carré du plan de masse est doublée par rapport à celle de la face active si les lignes de courant se propagent dans la direction X (à épaisseur de métallisation constante). La résistance par carré du plan de masse est quadruplée par rapport à celle de la face active si les lignes de courant se propagent dans la direction Y (à épaisseur de métallisation constante). En cas de propagation isotrope du courant dans le plan de masse, sa résistance par carré apparente sera une convolution des 2 résultats précédents. Un désalignement du plan de masse de ± 2,5 µm suivant les directions X et/ou Y par rapport à la face active n'altèrera pas la transparence optique de l'antenne.

On relèvera que des géométries de maillage autres que carré ou rectangulaire peuvent être utilisées pour réaliser les couches métalliques de l'antenne imprimée transparente faisant l'objet des précédentes propositions. Les figures 15a-15d représentent à cet égard différents exemples de maillage des parties métalliques de l'antenne transparente :
- Figure 15a : maillage circulaire avec ouverture de diamètre 90 µm et pas de 100 µm ;
- Figure 15b : maillage à base d'hexaèdres avec une largeur de fil de 10 µm ;
- Figure 15c : maillage à base de triangles équilatéraux avec une largeur de fil de 10 µm;
- Figure 15d : maillage à base de losanges avec une largeur de fil de 10 µm.

On relèvera par ailleurs que des améliorations peuvent encore être apportées au niveau de la discrétion visuelle d'une antenne imprimée transparente sous la forme d'un support transparent revêtu du maillage métallique. En effet, une antenne réalisée à partir d'un maillage de cuivre ou d'or, bien que transparente, aura des reflets respectivement rouge et jaune. Un traitement de surface de la métallisation permet d'obtenir une coloration noire ou gris-neutre, nettement plus discrète.

Ce traitement de surface peut être réalisé directement, par exemple par nickelage chimique, ou par étamage chimique du maillage précédemment réalisé.

Le traitement de surface peut aussi être réalisé par sulfuration ou oxydation du maillage métallique précédemment réalisé. Par exemple, le sulfure d'argent Ag₂S et l'oxyde de cuivre CuO sont noirs et conducteur électriques.

Des améliorations peuvent aussi être apportées au niveau de la protection des antennes contre les agressions externes (agressions mécanique et chimique). En effet, par exemple, l'argent, le cuivre, l'or ou l'aluminium sont des métaux ductiles et donc très sensibles à la rayure. Un film de polymère transparent ou de résine transparente déposé à la surface du maillage permet d'assurer sa protection. A l'arrière de l'antenne (plan de masse), le dépôt d'un oxyde appartenant à la famille des OTC (Oxydes Transparents et Conducteurs), comme ITO, SnO₂,... permet non seulement de protéger le maillage mais aussi d'améliorer la conductance globale de la métallisation. Le dépôt d'une résine transparente et conductrice, telle que la polyaniline, peut également être réalisé.

Enfin, la transparence optique de l'antenne peut également être améliorée en déposant à sa surface une couche antireflet (multicouche constitué alternativement de matériaux à fort et faible indice). Cela permettra de compenser les 8% environ de pertes de Fresnel sur les faces avant et arrière au niveau des ouvertures dans le maillage. De plus, cette couche antireflet participe aussi à la protection de l'antenne contre les agressions externes.

Une application que l'on fera d'une antenne conforme à un mode de réalisation possible de l'invention concerne les transmissions dans la bande de 1710 à 2170 MHz, mais l'invention n'est bien entendu aucunement limitée à cette gamme particulière de fréquences.

## Revendications

1. Antenne imprimée optiquement transparente comprenant un plan de masse (1) constitué par un maillage métallique dont le dimensionnement n'est pas uniforme, un plan de rayonnement comprenant un ou plusieurs éléments rayonnants (2), et un substrat diélectrique optiquement transparent (3) interposé entre le plan de masse et le plan de rayonnement, **caractérisée en ce que** le maillage du plan de masse présente, au niveau d'une première région (5) du plan de masse en vis-à vis d'une région du plan de rayonnement englobant un ou plusieurs éléments rayonnants et engendrant une forte activité électromagnétique, un premier dimensionnement resserré du maillage, le maillage s'aérant progressivement au voisinage de ladite première région pour gagner en transparence jusqu'à atteindre un second dimensionnement du maillage, plus large que le premier dimensionnement, au niveau d'une second région (7) du plan de masse en vis-vis d'une région du plan de rayonnement engendrant une faible activité électromagnétique.

2. Antenne selon la revendication 1, dans laquelle une région intermédiaire (6) au moins est intercalée entre la première et la seconde région du plan de masse, ladite région intermédiaire présentant un dimensionnement du maillage intermédiaire entre le premier et le second dimensionnements du maillage.

3. Antenne selon l'une des revendications 1 à 2, dans laquelle le second dimensionnement du maillage assure un niveau de transparence d'au moins 90%.

4. Antenne selon l'une des revendications 1 à 3, dans laquelle le premier dimensionnement du maillage assure un niveau de transparence d'au plus 70%.

5. Antenne selon l'une des revendications 1 à 4, comprenant en outre une ligne d'alimentation micro-ruban (13-16) d'une pluralité d'éléments rayonnants (17-20), la ligne d'alimentation étant constituée par un maillage métallique de largeur constante.

6. Antenne selon la revendication 5, dans laquelle le dimensionnement du maillage métallique de la ligne d'alimentation micro-ruban (15, 16) est non uniforme le long de la ligne afin d'en modifier la résistance et ainsi pondérer l'alimentation d'un ou plusieurs éléments rayonnants (17-20) de ladite pluralité d'éléments rayonnants.

7. Antenne selon la revendication 6, dans laquelle le dimensionnement du maillage de la ligne d'alimentation est identique entre deux éléments rayonnants consécutifs le long de la ligne, et est modifiée au moins une fois le long de la ligne de manière à ce que la ligne apporte moins de puissance à l'élément rayonnant en bout de ligne qu'à l'élément rayonnant en début de ligne.

8. Antenne selon l'une des revendications 1 à 7, dans laquelle dans le maillage métallique du plan de masse présente des discontinuités (D) en bordure de l'antenne, les discontinuités augmentant progressivement au fur et à mesure que l'on se rapproche des bords de l'antenne.

9. Antenne selon la revendication 8, dans laquelle les discontinuités sont localisées le long des arêtes reliant entre eux les noeuds du maillage ou localisées au niveau des noeuds du maillage.

10. Antenne selon la revendication 8, dans laquelle les discontinuités sont d'une amplitude telle qu'elles engendrent une augmentation progressive du pas de maillage en bordure de l'antenne.

11. Antenne selon l'une des revendications 1 à 10, dans laquelle une ligne d'alimentation d'un ou plusieurs éléments rayonnants et/ou la zone du plan de masse proche de ladite ligne d'alimentation sont constituées d'un maillage métallique très serré à opaque dans les zones à forte dissipation thermique.

12. Antenne selon l'une des revendications 1 à 11, dans laquelle les éléments rayonnants et le maillage métallique du plan de masse sont réalisés sur un substrat transparent souple ou sur un substrat transparent rigide courbé dans le but d'épouser une surface conforme.

## Patentansprüche

1. Optisch transparente gedruckte Antenne, umfassend eine Masseebene (1), die durch ein metallisches Netz gebildet ist, dessen Abmessung nicht einheitlich ist, eine Strahlungsebene, die eines oder mehrere Strahlungselemente (2) umfasst, und ein optisch transparentes dielektrisches Substrat (3), das zwischen der Masseebene und der Strahlungsebene angeordnet ist, **dadurch gekennzeichnet, dass** das Netz der Masseebene in Höhe eines ersten Bereichs (5) der Masseebene und gegenüber einem Bereich der Strahlungsebene, die eines oder mehrere Strahlungselemente umfasst und eine starke elektromagnetische Aktivität erzeugt, eine erste verengte Netzabmessung aufweist, wobei sich das Netz progressiv in der Nachbarschaft des ersten Bereichs auflockert, so dass es an Transparenz gewinnt, bis es eine zweite Netzabmessung erreicht, die größer ist als die erste Netzabmessung, in Höhe eines zweiten Bereichs (7) der Masseebene gegenüber einem Bereich der Strahlungsebene, der eine schwache elektromagnetische Aktivität hervorbringt.

2. Antenne nach Anspruch 1, in der ein Zwischenbereich (6) wenigstens zwischen dem ersten und dem zweiten Bereich der Masseebene gelagert ist, wobei der Zwischenbereich eine mittlere Netzabmessung zwischen der ersten und der zweiten Netzabmessung aufweist.

3. Antenne nach einem der Ansprüche 1 oder 2, in der die zweite Netzabmessung eine Transparenzhöhe von wenigstens 90% gewährleistet.

4. Antenne nach einem der Ansprüche 1 bis 3, in der die erste Netzabmessung eine Höhe der Transparenz von höchstens 70% gewährleistet.

5. Antenne nach einem der Ansprüche 1 bis 4, unter anderem eine Mikrobandversorgungsleitung (13 bis 16) von mehreren Strahlungselementen (17 bis 20) umfasst, wobei die Versorgungsleitung aus einem metallischen Netz von konstanter Breite gebildet ist.

6. Antenne nach Anspruch 5, in der die Abmessung des metallischen Netzes der Mikrobandversorgungsleitung (15, 16) uneinheitlich entlang der Leitung ist, so dass darin der Widerstand verändert wird, und so die Versorgung von einem oder mehreren der Strahlungselemente (17 bis 20) der mehreren Strahlungselemente gewichtet wird.

7. Antenne nach Anspruch 6, in der die Abmessung des Netzes der Versorgungsleitung zwischen zwei aufeinanderfolgenden Strahlungselementen entlang der Leitung identisch ist, und wenigstens einmal entlang der Leitung verändert ist, derart, dass die Leitung zu dem Strahlungselement am Ende der Leitung weniger Leistung bringt, als an das strahlende Element am Anfang der Leitung.

8. Antenne nach einem der Ansprüche 1 bis 7, in der in dem metallischen Netz der Masseebene Diskontinuitäten (D) vorhanden sind, am Rand der Antenne, wobei die Diskontinuitäten progressiv nach und nach so zunehmen, wie man sich den Rändern der Antenne nähert.

9. Antenne nach Anspruch 8, in der die Diskontinuitäten entlang der Kanten angeordnet sind, die die Knoten des Netzes untereinander verbinden, oder in Höhe der Knoten des Netzes angeordnet sind.

10. Antenne nach Anspruch 8, in der die Diskontinuitäten eine Amplitude aufweisen, so dass sie eine progressive Zunahme mit der Maschenweite am Rand der Antenne hervorbringen.

11. Antenne nach einem der Ansprüche 1 bis 10, in der eine Versorgungsleitung von einem oder mehreren Strahlungselementen und/oder die Zone der Masseebene nahe zu der Versorgungsleitung aus einem metallischen Netz gebildet sind, das fast undurchsichtig ist, in den Zonen mit starker thermischer Ableitung.

12. Antenne nach einem der Ansprüche 1 bis 11, in der die Strahlungselemente und das metallische Netz der Masseebene auf einem nachgiebigen transparenten Substrat oder auf einem festen gebogenen transparenten Substrat zum Zweck des Anpassens an eine entsprechende Oberfläche verwirklicht sind.

## Claims

1. A transparent optically printed antenna comprising a ground plane (1) formed with a metal meshing for which the dimensioning is not uniform, a radiation plane comprising one or several radiating elements (2), and an optically transparent dielectric substrate (3) interposed between the ground plane and the radiation plane, **characterized in that** the meshing of the ground plane, at a first region (5) of the ground plane facing a region of the radiation plane encompassing one or several radiating elements and generating strong electromagnetic activity, a first narrowed dimensioning of the meshing, the meshing being gradually aerated in the vicinity of said first region for gaining transparency until a second dimensioning of the meshing is attained, wider than the first dimensioning, at a second region (7) of the ground plane facing a region of the radiation plane generating low electromagnetic activity.

2. The antenna according to claim 1, wherein at least one intermediate region (6) is inserted between the first and the second region of the ground plane, said intermediate region having an intermediate dimensioning of the meshing between the first and the second dimensionings of the meshing.

3. The antenna according to one of claims 1 to 2, wherein the second dimensioning of the meshing ensures a transparency level of at least 90%.

4. The antenna according to one of claims 1 to 3, wherein the first dimensioning of the meshing ensures a transparency level of at most 70%.

5. The antenna according to one of claims 1 to 4, further comprising a powering microstrip line (13-16) of a plurality of radiating elements (17-20), the powering line being formed with metal meshing of constant width.

6. The antenna according to claim 5, wherein the dimensioning of the metal meshing of the powering microstrip line (15, 16) is not uniform along the line in order to modify the resistance thereof and thus balance the power supply of one or several radiating elements (17-20) from said plurality of radiating elements.

7. The antenna according to claim 6, wherein the dimensioning of the meshing of the powering line is identical between two consecutive radiating elements along the line, and is modified at least once along the line so that the line provides less power to the radiating elements at the end of the line than to the radiating element at the beginning of the line.

8. The antenna according to one of claims 1 to 7, wherein in the metal meshing of the ground plane, discontinuities (D) are present on the edge of the antenna, the discontinuities gradually increasing upon getting closer to the edges of the antenna.

9. The antenna according to claim 8, wherein the discontinuities are localized along the edges connecting together the nodes of the meshing or localized at the nodes of the meshing.

10. The antenna according to claim 8, wherein the discontinuities are of an amplitude such that they generate a gradual increase in the meshing pitch at the edge of the antenna.

11. The antenna according to one of claims 1 to 10, wherein a line for powering one or several radiating elements and/or the area of the ground plane close to said powering line consist of a very narrow to opaque metal meshing in the areas with strong thermal dissipation.

12. The antenna according to one of claims 1 to 11, wherein the radiating elements and the metal meshing of the ground plane are made on a flexible transparent substrate or on a stiff transparent substrate curved in order to fit a compliant surface.
